# EUROPÄISCHE PATENTSCHRIFT

(11) **EP 3 413 745 B1**
(45) Veröffentlichungstag und Bekanntmachung des Hinweises auf die Patenterteilung: **01.01.2020**
(21) Anmeldenummer: 17704227.2
(22) Anmeldetag: 08.02.2017
(51) Int. Cl.: A45C 11/24, A45C 13/10, B42D 3/04, A45C 15/06, B42D 3/02, B42D 3/10, B42D 3/12, B65D 5/20, B65B 11/00, A45C 7/00, B65D 5/00, B65D 5/32

(54) **SCHUTZHÜLLE**
PROTECTIVE CASE
ENVELOPPE DE PROTECTION

(30) Priorität: 10.02.2016 DE 102016201968
(43) Veröffentlichungstag der Anmeldung: 19.12.2018
(73) Patentinhaber: Leitermann, Marc, 61191 Rosbach vor der Höhe (DE)
(72) Erfinder: Leitermann, Marc, 61191 Rosbach vor der Höhe (DE)
(74) Vertreter: Jacobi, Markus Alexander
(86) Internationale Anmeldenummer: PCT/EP2017/052699
(87) Internationale Veröffentlichungsnummer: WO 2017/137414

(56) Entgegenhaltungen:
- EP-A1- 2 628 405
- WO-A1-2009/031784
- CN-Y- 201 358 043
- US-B1- 8 225 934

## Beschreibung

Die Erfindung betrifft eine Schutzhülle sowie einen Faltbogen, der zu der Schutzhülle gefaltet werden kann.

Sammlerobjekte wie beispielsweise Videospiele, CDs, DVDs, Blu-Ray Discs, Bücher, Figuren und dergleichen sind üblicherweise in einer dazugehörigen Verpackung aufgenommen. Für Sammler sind diese Objekte meist dann von besonderem Wert, wenn nicht nur das Objekt selbst, sondern auch dessen Verpackung in einem einwandfreien Zustand sind. Im Stand der Technik sind verschiedene Schutzhüllen bekannt, mit denen Gegenstände, insbesondere Sammlerobjekte, vor Umwelteinflüssen geschützt werden können. Die Schutzhüllen liegen dabei in der Regel eng an dem zu schützenden Gegenstand an, so dass sich dieser innerhalb der Hülle nicht frei bewegen kann.

Aus DE 10 2008 036 935 A1 ist eine Schutzhülle für Bücher bekannt, welche aus einem faltbaren Material in Bogenform herstellbar ist. Der Bogen wird dazu gefaltet, wobei Klebestreifen den Bogen in der gefalteten Form fixieren. In einer Ausführungsform ist die Schutzhülle quaderförmig ausgestaltet, wobei eine Seite der Schutzhülle offen ist, so dass ein Buch in die Schutzhülle eingeschoben und wieder herausgenommen werden kann.

US 8,225,934 B1 beschreibt einen Behälter, der sich zu einer Platzdecke falten lässt. Im zusammengefalteten Zustand werden die verschiedenen aufeinanderstoßenden Wände des Behälters über einen Reißverschluss zusammengehalten.

EP 2 628 405 A1 beschreibt ein Klappbares Etui. Das Etui liegt im unbenutzten Zustand in einer flachen Form vor, welche eine Bodenfläche, mehrere an die Bodenfläche angrenzende Seitenflächen und an die Seitenflächen angrenzende Deckflächen. Zumindest zwei der Deckflächen enthalten Magnetelemente, über deren Anziehungskraft eine Verbindung hergestellt wird. In dem zusammengefalteten Etui liegen somit mehrere Deckflächen übereinander.

Nachteilig an den bekannten Schutzhüllen ist insbesondere, dass der zu schützende Gegenstand in die Schutzhülle eingeschoben werden muss. Dabei tritt Reibung zwischen der Wandung der Schutzhülle und dem zu schützenden Gegenstand auf, wodurch dieser beschädigt werden kann. Insbesondere können auf dem Gegenstand durch das Einschieben und wieder Herausnehmen Kratzer auftreten, die den Wert des Gegenstands als Sammlerobjekt mindern.

Es ist daher eine Aufgabe der Erfindung eine Schutzhülle bereitzustellen, welche einen zu schützenden Gegenstand vollständig umgibt, so dass dieser vor Umwelteinflüssen geschützt wird, wobei die Nachteile des Stands der Technik vermieden werden.

### Offenbarung der Erfindung

Es wird eine Schutzhülle mit einem Boden, zwei Seitenwänden einer Frontwand, einer Rückwand und einem Deckel vorgeschlagen, wobei die Schutzhülle einen einstückig ausgebildeten Zuschnitt aus einem Kunststoffmaterial umfasst. Der Zuschnitt weist einen Bodenbereich, einen Rückwandbereich, einen Frontwandbereich, zwei Seitenwandbereiche und einen Deckelbereich auf und der Zuschnitt ist in einer Quaderform gefaltet. Ferner ist vorgesehen, dass die Schutzhülle Verbindungselemente, mit Magnetelementen und gegebenenfalls Gegenelementen, aufweist, wobei die Verbindungselemente derart ausgebildet und angeordnet sind, dass alle Kanten des Zuschnitts, die in der gefalteten Quaderform aufeinanderstoßen, allein durch die Verbindungselemente, die magnetische Anziehungskräfte aufeinander ausüben, zusammengehalten werden.

Die Verbindungselemente sind fest mit dem Zuschnitt verbunden. Dabei schließt ein erster Teil der Verbindungselemente bündig mit den Außenrändern des Zuschnitts ab und ein zweiter Teil der Verbindungselemente ragt über die Außenränder des Zuschnitts hinaus, wobei jeweils ein bündig abschließendes Verbindungselement mit einem über den Außenrand hinausragenden Verbindungselement zusammenwirkt. Dabei wird unter "fest verbunden" verstanden, dass das Verbindungselement nicht zerstörungsfrei von dem Zuschnitt abgetrennt werden kann.

In einer alternativen, nicht erfindungsgemäßen Ausführungsform sind die Verbindungselemente nicht fest mit dem Zuschnitt verbunden, wobei jeweils zwei Verbindungselemente auf entgegengesetzten Seiten der Oberfläche des Zuschnitts zusammenwirken. Dabei wird unter "nicht fest verbunden" verstanden, dass die Verbindungselemente auf den Zuschnitt aufgelegt sind und lediglich durch magnetische Anziehungskräfte zweier Verbindungselemente an dem Zuschnitt gehalten werden.

Die Schutzhülle wird bevorzugt allein über die magnetischen Kräfte der Verbindungselemente in der Quaderform gehalten. Weitere Verbindungen zwischen Teilen des Zuschnitts, sei es in Form von einem Kraftschluss vermittelt durch nicht-magnetische Verbindungsmittel, Formschluss oder Stoffschluss, werden vorzugsweise nicht eingesetzt. Somit sind am Zuschnitt keine Steckverbinder, Stecklaschen oder dergleichen angeordnet und zum Falten des Zuschnitts in die Quaderform werden die Kanten des Zuschnitts, die in der Quaderform aneinanderstoßen, nicht verklebt oder verschweißt. Die magnetischen Verbindungen sind jederzeit leicht wieder zu lösen, so dass die Schutzhülle leicht vollständig geöffnet und dadurch in einen flachen Zustand versetzt werden kann. Hierbei ist mit flachem Zustand gemeint, dass nach dem Lösen der magnetischen Verbindungen der Zuschnitt, gegebenenfalls nach einem Glattstreichen oder Pressen, eine im Wesentlichen ebene Form annimmt.

Die vorgeschlagene Schutzhülle wird insbesondere durch Magnetkräfte der Verbindungselemente in der Quaderform gehalten, so dass die Schutzhülle leicht entfaltet werden kann. Um einen Gegenstand in der Schutzhülle aufzunehmen, wird diese bevorzugt zunächst vollständig geöffnet, also entfaltet, so dass der Zuschnitt im Wesentlichen eben ist. Der zu schützende Gegenstand, der bevorzugt eine Quaderform aufweist, wird nun auf dem Zuschnitt abgelegt, beispielsweise auf dem Bodenbereich, und im Anschluss wird die Schutzhülle unter Verwendung der Verbindungselemente um den zu schützenden Gegenstand wieder zu der quaderförmigen Schutzhülle zusammengefaltet. Alternativ wird ein Bereich der bevorzugt vollständig entfalteten Schutzhülle an den zu schützenden Gegenstand angelegt und im Anschluss wird die Schutzhülle unter Verwendung der Verbindungselemente um den zu schützenden Gegenstand herum zu der quaderförmigen Schutzhülle zusammengefaltet.

Vorteilhafterweise muss hierbei der zu schützende Gegenstand an keiner Wand der Schutzhülle entlangeschoben werden. Der Gegenstand wird lediglich auf dem Zuschnitt der Schutzhülle abgelegt und anschließend werden Teile des Zuschnitts durch Falten bzw. Klappen von Teilen bzw. Bereichen des Zuschnitts an den Gegenstand angelegt. Eine Relativbewegung zwischen einer Oberfläche des zu schützenden Gegenstands und einer Oberfläche der Schutzhülle findet hierbei nicht statt.

Im Fall von Originalverpackungen als zu schützender Gegenstand kann das Problem auftreten, dass die Originalverpackung aufgrund ihres Alters und/oder Inhalts eine leichte konvexe Verformung aufweisen kann. Daher ist zum Schutz derartiger Gegenstände eine flexible aber dennoch stabile Schutzhülle erforderlich. Die verwendeten Materialen und der grundlegende Aufbau machen es möglich, dass sich die Schutzhülle in einem geringen Maße an die konvexen Formen anpassen kann ohne in ihrer Stabilität bzw. Funktion beeinträchtigt zu sein. Die in der Schutzhülle aufgenommenen Gegenstände werden somit möglichst enganliegend geschützt ohne Druck auf den Inhalt auszuüben.
Die Verbindungselemente sind bevorzugt derart ausgestaltet und angeordnet, so dass im Wesentlichen alle Kanten des Quaders, an denen Kanten des gefalteten Zuschnitts aneinanderstoßen, durch die Verbindungselemente überdeckt sind. Hierdurch wird vermieden, dass Spalte in der Schutzhülle offenliegen, durch die Staub eindringen kann. Mit im Wesentlichen ist hierbei gemeint, dass aufgrund von Fertigungstoleranzen und um Überlappungen von Verbindungselementen zu vermeiden kleine Teile der Kanten des Quaders, insbesondere an den Enden der Kanten bzw. an den Ecken des Quaders Lücken oder Spalte aufweisen können, die nicht von einem Verbindungselement überdeckt sind. Diese verbleibenden offenliegenden Spalte haben hierbei bevorzugt eine Länge von weniger als 1 mm.

Der Zuschnitt ist vorzugsweise aus einem Kunststoffmaterial gefertigt. Das Kunststoffmaterial liegt hierbei als flaches, flächiges Material vor und der Zuschnitt wird beispielsweise durch Stanzen oder Schneiden aus dem Kunststoffmaterial erhalten. Das Kunststoffmaterial ist beispielsweise eine transparente Kunststofffolie oder eine Kunststoffplatte mit einer Dicke im Bereich von 10 µm bis 600 µm, bevorzugt im Bereich von 100 bis 400 µm und besonders bevorzugt im Bereich von 200 bis 300 µm. Das Kunststoffmaterial kann auch aus mehreren Schichten bestehen, die beispielsweise durch Kleben, Schweißen, Vernähen oder Laminieren flächig miteinander verbunden sind.

Die Abgrenzungen zwischen den einzelnen Bereichen des Zuschnitts, also die Abgrenzungen zwischen Bodenbereich, Deckelbereich, Frontbereich, Rückwandbereich und der Seitenwandbereiche stellen dabei Faltlinien dar, an denen der Zuschnitt zum Herstellen der Quaderform gefaltet wird. Diese Faltlinien werden bevorzugt zum Falten vorbereitet. Dies kann beispielsweise dadurch erfolgen, dass der Zuschnitt an den Faltlinien vorgefaltet oder gebogen wird, so dass sich entlang der Faltlinie bereits eine Falte ausbildet. Des Weiteren ist es möglich, das Kunststoffmaterial entlang der Faltlinien durch eine Einkerbung oder eine Perforation zu schwächen, so dass das Kunststoffmaterial entlang der Faltlinie leichter gefaltet werden kann. Insbesondere bei einem Kunststoffmaterial mit hoher Dicke kann auch vorgesehen sein, entlang der Faltlinien Filmscharniere auszubilden.
Bevorzugt ist das Kunststoffmaterial ausgewählt ist aus einem Polyester wie z.B. Polyethylenterephthalat (PET), Polyvinylchlorid (PVC), Polypropylen (PP), Polyethylen (PE), Polycarbonat (PC), Styrol-Copolymeren wie Styrolux® oder aus Blends verschiedener Polymere.

Dabei ist es bevorzugt, wenn zumindest Teile des Kunststoffmaterials aus nachwachsenden Rohstoffen gewonnen wird. Ein Beispiel hierfür ist Bio-PET.

Bevorzugt ist der Zuschnitt zumindest in Teilbereichen transparent. Beispielsweise ist zumindest die Frontwand der Schutzhülle bzw. der Frontwandbereich des Zuschnitts transparent ausgeführt, so dass der in der Schutzhülle aufgenommene Gegenstand sichtbar ist und zusammen mit der Schutzhülle präsentiert werden kann. Bevorzugt ist der gesamte Zuschnitt transparent.

Die Form des Zuschnitts ist beispielsweise so gewählt, dass der Rückwandbereich und der Frontwandbereich an den Bodenbereich angrenzen, der Deckelbereich an den Frontbereich angrenzt und dass die beiden Seitenbereiche an den Bodenbereich angrenzen. Werden die einzelnen Bereiche entsprechend gefaltet, ergibt sich hierbei eine Quaderform. Auch weitere Anordnungen der jeweiligen Bereiche sind hierbei möglich. Insbesondere können hierbei der Rückwandbereich und der Frontwandbereich an den Bodenbereich angrenzen und die beiden Seitenwandbereiche können an den Frontwandbereich oder an den Rückwandbereich angrenzen.

Die Form der jeweiligen Bereiche des Zuschnitts ist hierbei jeweils rechteckig gewählt, so dass der zusammengefaltete Zuschnitt eine Quaderform aufweist. Die geometrischen Abmessungen der jeweiligen Bereiche des Zuschnitts sind so gewählt, dass der sich ergebene Quader das zu schützende Objekt umschließen kann. Bevorzugt entsprechen dabei die Innenabmessungen des Quaders bzw. der Schutzhülle den Außenabmessungen des zu schützenden Objekts, so dass eine Relativbewegung des Objekts innerhalb der Schutzhülle, bei der Kratzer entstehen können, vermieden wird.

Bei den zu schützenden Gegenständen handelt es sich bevorzugt um Sammlerobjekte wie beispielsweise Videospiele, CDs, DVDs, Blu-Ray Discs, Bücher, Figuren und dergleichen in ihrer der dazugehörigen Verpackung. Hierbei insbesondere die jeweilige Verpackung ein begehrtes Sammlerobjekt dar, sofern sich diese in einem einwandfreien Zustand befindet. Die Abmessungen der Schutzhülle und damit die Abmessungen der jeweiligen Bereiche des Zuschnitts werden bevorzugt durch die Abmessungen der typischen Sammlerobjekte und insbesondere durch die typischen Verpackungen für Videospiele, CDs, DVDs, Blu-Ray Discs und dergleichen vorgegeben.
Bevorzugt betragen die Abmessungen der quaderförmigen Schutzhülle in der Länge im Bereich von 20 bis 300 mm, in der Breite im Bereich von 20 bis 300 mm und in der Höhe im Bereich von 5 bis 300 mm. Beispielsweise ergeben sich für eine Schutzhülle zur Aufnahme typischer DVD-Verpackungen für den Quader Abmessungen von ca. 135 mm in der Länge, 190 mm in der Breite und 15 mm in der Höhe.

Die Verbindungselemente umfassen vorzugsweise Magnetelemente und gegebenenfalls Gegenelemente. Bevorzugt ist zumindest ein Verbindungselement faltbar ausgeführt und in der Schutzhülle bevorzugt in L-Form, U-Form, Rahmenform oder als Kombination mehrerer dieser Formen gefaltet angeordnet.

Ein solches faltbares Magnetelement oder Gegenelement wird aus einem flächigen Material durch Stanzen oder Schneiden erhalten, wobei wie bei dem Zuschnitt Faltlinien vorbereitet werden können.

Eine "L"-Form ergibt sich beispielsweise durch Falten eines rechteckigen faltbaren Verbindungselements um ca. 90° entlang einer Faltlinie, welche parallel zu einer der Kanten verläuft. Eine "U"-Form ergibt sich beispielsweise durch Falten eines rechteckigen faltbaren Verbindungselements entlang zweier Faltlinien, die beide parallel zueinander und zu einer der Kanten des Verbindungselements verlaufen. Dabei werden die beiden Faltungen so ausgeführt, dass die "U"-Form entsteht. Eine Rahmenform entsteht beispielsweise durch Falten eines rechteckigen faltbaren Verbindungselements, wobei ein Magnetelement bevorzugt wird. Das Verbindungselement weist hierbei vier Faltlinien auf, die jeweils parallel zu einer der Kanten des Rechtecks sind. Hierbei entstehen fünf Bereiche, die jeweils durch die Faltlinien voneinander getrennt sind. Zumindest vier dieser Bereiche sind dabei gleich groß, der fünfte Bereich kann kleiner ausgeführt sein. An jeder Faltlinie wird eine Faltung um ca. 90° ausgeführt, wobei nach dem Falten der fünfte Bereich teilweise mit dem ersten Bereich überlappt, so dass ein geschlossener Rahmen entsteht. Wird ein Magnetelement in Rahmenform angeordnet, so wird der Rahmen durch die magnetische Anziehung zwischen dem ersten Bereich und dem fünften Bereich in Form gehalten.
In der Schutzhülle können faltbare und nicht faltbare Verbindungselemente auch kombiniert eingesetzt werden. Bevorzugt sind alle Verbindungselemente faltbar ausgeführt.

Bevorzugt sind die Magnetelemente als Permanentmagnete ausgeführt. Permanentmagnete, beispielsweise aus einem hartmagnetischen Material wie Legierungen aus Eisen, Cobalt, Nickel oder Seltenerdmagnete, sind in verschiedenen Formen erhältlich. Besonders bevorzugt sind die Magnetelemente in Form von permanentmagnetischen Folien oder Bändern ausgeführt. Diese Folien und/oder Bänder sind im Gegensatz zu beispielsweise stab- oder scheibenförmigen Permanentmagneten flexibel und faltbar.

Ein Magnetelement wirkt in der Schutzhülle mit einem oder mehreren weiteren Verbindungselementen zusammen. Dabei können die weiteren Verbindungselemente ebenfalls als Permanentmagnete ausgeführt sein, wobei die Pole der Magnete so ausgerichtet sind, dass sich diese in der geschlossenen bzw. zusammengefalteten Schutzhülle gegenseitig anziehen. Des Weiteren können die weiteren Verbindungselemente als Gegenelemente ausgeführt sein oder ein Magnetelement kann mit einer Kombination aus weiteren Magnetelementen und Gegenelementen zusammenwirken.

Die Gegenelemente sind nicht-permanentmagnetisch ausgeführt, wobei die Gegenelemente von einem Magneten angezogen werden. Bevorzugt sind die Gegenelemente als Metallblech oder als Metallfolie ausgeführt, die von den jeweiligen Magnetelementen angezogen werden.

In einer alternativen, nicht erfindungsgemäßen Ausführungsform sind die Verbindungselemente nicht fest mit dem Zuschnitt verbunden. Zum Schließen der Schutzhülle wirken daher im Bereich einer Kante des Zuschnitts jeweils ein Verbindungselement auf jeder Seite der Oberfläche des Zuschnitts zusammen. Einige der Verbindungselemente, vorzugsweise Magnetelemente, werden dabei auf den zu schützenden Gegenstand direkt aufgelegt oder an diesen angelegt. Weitere Verbindungselemente werden nach dem Falten des Zuschnitts in die Quaderform von außen auf den Zuschnitt aufgelegt oder an diesen angelegt. Hierbei wirken zwei Verbindungselemente auf entgegengesetzten Seiten des Zuschnitts zusammen.

Die Verbindungselemente sind fest mit dem Zuschnitt verbunden, beispielsweise durch Verkleben, Verschweißen, Vernähen oder Laminieren. Die Verbindungselemente können dabei auf einer der beiden Oberflächen des Zuschnitts angeordnet werden oder es können Verbindungselemente zwischen zwei Kunststoffschichten des Zuschnitts eingeklebt oder laminiert werden. Bevorzugt sind die Verbindungselemente dabei an den Außenrändern des Zuschnitts angeordnet, die im zusammengefalteten Zustand als Kanten des Quaders aufeinanderstoßen. Einige der Verbindungselemente können dabei mit den Außenrändern des Zuschnitts bündig abschließen, während andere Verbindungselemente über die Außenränder des Zuschnitts hinausragen können. Im zusammengefalteten Zustand wirkt dabei bevorzugt jeweils ein bündig abschließendes Verbindungselement mit einem über den Außenrand hinausragendem Verbindungselemente zusammen.

Zumindest einige der Verbindungselemente sind faltbar ausgeführt und/oder der Zuschnitt verfügt über an die jeweiligen Bereiche angrenzende Laschen, auf denen Verbindungselemente angeordnet sind. Durch Falten der Verbindungselemente und/oder der Laschen werden beim Zusammenfalten des Zuschnitts zu der Quaderform jeweils zwei Verbindungselemente aufeinandergelegt, wobei diese durch die Magnetkräfte zusammenhalten und dadurch den Zuschnitt in der Quaderform fixieren.

Sind Verbindungselemente faltbar und über die die Oberfläche des Zuschnitts hinausragende ausgeführt, so können diese wie Laschen gefaltet werden. In diesem Fall weist der Zuschnitt bevorzugt keine Laschen auf. Verfügt der Zuschnitt über an die jeweiligen Bereiche angrenzende Laschen, so können alle Verbindungselemente so auf dem Zuschnitt angeordnet sein, dass keines der Verbindungselemente über die Oberfläche des Zuschnitts hinausragt.

Das feste Anordnen der Verbindungselemente an dem Zuschnitt hat den Vorteil, dass die gesamte Schutzhülle aus nur einem zusammenhängenden Stück besteht. Dabei sind die Verbindungselemente bereits korrekt zueinander und zu dem Zuschnitt angeordnet, was das Schließen der Schutzhülle erheblich vereinfacht.

Bevorzugt ist an einer bei der Schutzhülle nach außen zeigenden Fläche des Zuschnitts ein Magnetelement angeordnet, mit dem die Schutzhülle an einer Metallplatte oder Magnettafel befestigt werden kann. Beispielsweise ist hierzu am Boden oder an der Rückwand ein Permanentmagnet angeordnet. Dieser muss nicht faltbar ausgeführt sein, so dass insbesondere auch starke Seltenerdmagnete verwendet werden können. Mit dem Magnetelement kann die Schutzhülle mitsamt dem darin aufgenommenen Gegenstand an einer Magnettafel oder dergleichen befestigt werden, so dass der Gegenstand ansprechend präsentiert werden kann. Um den in der Schutzhülle aufgenommenen Gegenstand besonders hervorgehoben präsentieren zu können, kann die Schutzhülle zusätzlich Beleuchtungsmittel umfassen. Diese können beispielsweise als LED-Leiste, LED-Band, als flächige OLED oder als Elektrolumineszenzfolie ausgeführt sein. Zur Energieversorgung kann die Schutzhülle zusätzlich eine Batterie oder ein Akkumulator umfassen. Zum Aufladen des Akkumulators kann zudem eine Solarzelle in der Schutzhülle angeordnet sein.

Die Schutzhülle weist bevorzugt ein oder mehrere Beschriftungselemente auf. Diese können beispielsweise als ein beschriftbarer oder bedruckbarer Bereich auf dem Zuschnitt ausgeführt sein und erlauben das Anbringen von Zusatzinformationen, beispielsweise zu dem in der Schutzhülle aufgenommenen Gegenstand.

Ein weiterer Aspekt der Erfindung ist es, einen Faltbogen bereitzustellen welcher einen Zuschnitt aus einem Kunststoffmaterial und an dem Zuschnitt befestigte Verbindungselemente umfasst, wobei der Zuschnitt zu einer der beschriebenen Schutzhüllen faltbar ist. Dementsprechend gelten die im Rahmen der Schutzhülle beschriebenen Merkmale auch als für den Faltbogen offenbart.

### Kurze Beschreibung der Figuren

Ausführungsbeispiele der Erfindung sind in den Zeichnungen dargestellt und in der nachfolgenden Beschreibung näher erläutert. Es zeigen
- Figur 1: einen Zuschnitt mit Verbindungselementen,
- Figuren 2a und 2b: das Falten eines Zuschnitts mit Verbindungselementen zu einer Schutzhülle,
- Figur 3: eine weitere Variante eines Zuschnitts mit Verbindungselementen,
- Figur 4: einen Zuschnitt ohne Verbindungselemente,
- Figuren 5a, 5b, 5c: faltbare Verbindungselemente,
- Figur 6: eine Explosionsdarstellung einer alternativen, nicht erfindungsgemäßen Ausführungsform der Schutzhülle, und
- Figur 7: eine Schutzhülle mit Beleuchtungsmittel in einer Schnittdarstellung von der Seite.

In der nachfolgenden Beschreibung der Ausführungsbeispiele der Erfindung werden gleiche oder ähnliche Komponenten und Elemente mit gleichen oder ähnlichen Bezugszeichen bezeichnet, wobei auf eine wiederholte Beschreibung dieser Komponenten oder Elemente in Einzelfällen verzichtet wird. Die Figuren stellen den Gegenstand der Erfindung nur schematisch dar.

Figur 1 zeigt eine erste Variante eines Zuschnitts 12 für eine erste Ausführungsform der Schutzhülle 10. Der Zuschnitt 12 ist einstückig ausgeführt und wird aus einem Kunststoffmaterial durch Zuschneiden oder Stanzen hergestellt. Der Zuschnitt 12 umfasst mehrere Bereiche (16', 18', 20', 22', 24'), nämlich einen Bodenbereich 24' an den ein Rückwandbereich 18', zwei Seitenwandbereiche 20' sowie ein Frontwandbereich 16' angrenzen. An den Frontwandbereich 16' grenzt ein Deckelbereich 22' an.

An dem Zuschnitt 12 sind mehrere Verbindungselemente 14 angeordnet, welche in dieser Ausführungsform alle als Magnetfolie ausgeführt sind. Die Magnetfolie ist mit dem Zuschnitt 12 durch Verkleben verbunden. Bis auf die am Deckelbereich 22' angeordneten Verbindungselemente sind alle Verbindungselemente 14 mit der Unterseite des Zuschnitts 12 verklebt, wobei diese jeweils teilweise über den Zuschnitt 12 hinausragen. Zwei Verbindungselemente 14 des Deckelbereichs 22' sind mit der Oberseite des Zuschnitts 12 verklebt und ragen nicht über den Zuschnitt 12 hinaus.

Der Zuschnitt 12 sowie die Verbindungselemente 14 bilden einen Faltbogen 11 aus, der sich zu einer Schutzhülle falten lässt. Dabei wird der Faltbogen 11 entlang von Faltlinien 38 gefaltet. Dies ist nachfolgend mit Bezug zu den Figuren 2a und 2b beschrieben. Die Faltlinien 38 sind als Strichpunktlinien in den Figuren dargestellt. Die Figur 1 stellt den Faltbogen 11 in einer Draufsicht dar, wobei die sichtbaren Flächen der Verbindungselemente 14 schraffiert dargestellt sind und durch den Zuschnitt 12 verdeckte Flächen mit gestrichelten Linien angedeutet sind. Dabei ist aus der Figur 1 leicht ersichtlich, dass in der dargestellten Ausführungsform des Faltbogens 11 beim Falten zu einem Quader an den Stellen, an denen sich zwei Kanten des Zuschnitts treffen, jeweils ein überstehender Teil eines Verbindungselements 14 mit einem nicht-überstehendem Teil eines anderen Verbindungselements 14 zusammenwirkt, wobei der jeweils überstehende Teil in Form einer Lasche umgefaltet werden kann, um die Kanten in der Quaderform zu fixieren.

Figuren 2a und 2b zeigen den Faltbogen 11 aus der Figur 1 in einer perspektivischen Darstellung. Um den Faltbogen 11 zu einer quaderförmigen Schutzhülle zu falten wird ein zu schützender Gegenstand 32 auf den Bodenbereich 24' abgelegt. Der Gegenstand 32 ist in den Figuren 2a und 2b als mit gestrichelten Linien eingezeichneter Quader angedeutet.

Anschließend wird der Rückwandbereich 18' um 90° gefaltet, so dass dieser an dem zu schützenden Gegenstand 32 anliegt. Ebenfalls können bereits einige der Verbindungselemente 14 um 90° in Richtung des Gegenstands 32 gefaltet werden.

Wie in Figur 2b dargestellt werden nach dem Falten des Rückwandbereichs 18' die Seitenwandbereiche 20' in Richtung des Gegenstands 32 gefaltet, so dass diese ebenfalls an dem Gegenstand 32 anliegen. Die Seitenwandbereiche 20', die die Seitenwände 20 der Schutzhülle 10 bilden, werden durch Falten von am Rückwandbereich 18' angeordneten Verbindungselemente 14 um 90° fixiert, wobei durch das Falten die beteiligten Verbindungsbereiche 14 nun aufeinanderliegen.

In weiteren, nicht mehr dargestellten Schritten werden zuerst der Frontwandbereich 16' und anschließend der Deckelbereich 22' jeweils um 90° in Richtung des Gegenstands 32 gefaltet. Durch entsprechendes Falten der jeweiligen Verbindungselemente 14 jeweils um 90° in Richtung des Gegenstands 32 werden der Frontwandbereich 16' und der Deckelbereich 22' in der so entstandenen quaderförmigen Schutzhülle 10 fixiert. Der zu schützende Gegenstand 32 ist nun vollständig von dem Zuschnitt 12 umhüllt.

In Figur 3 ist eine weitere Variante eines Zuschnitts 12 dargestellt, der zusammen mit Verbindungselementen 14 einen Faltbogen 11 bildet. Im Unterschied zu der in Figur 1 dargestellten Variante grenzen die beiden Seitenwandbereiche 20' an den Frontwandbereich 16' an. Zudem erstrecken sich die seitlich an den Rückwandbereich 18' angrenzenden Verbindungselemente 14 nicht über die gesamte Länge, so dass diese beim Zusammenfalten nicht mit den angrenzenden Verbindungselementen 14 des Bodenbereichs 24' überlappen.

Um aus dem Faltbogen 11 der Figur 3 eine Schutzhülle zu falten, wird analog wie mit Bezug zu den Figuren 2a und 2b beschrieben vorgegangen, wobei zunächst der Frontwandbereich an den Gegenstand 32 durch Falten angelegt wird, dann die beiden Seitenbereiche um 90° zu dem Gegenstand 32 hin gefaltet werden und diese im Anschluss durch Falten der beiden am Bodenbereich 24' angeordneten Verbindungselemente 14 fixiert werden. Danach wird der Rückwandbereich 18' gefaltet und zuletzt der Deckelbereich 22'.

Figur 4 zeigt einen Zuschnitt 12 ohne mit diesem Verbundene Verbindungselemente. Der Zuschnitt 12 weist einen Frontwandbereich 16' auf, an den zwei Seitenwandbereiche 20', ein Bodenbereich 24' und ein Deckelbereich 22' angrenzen. Ein Rückwandbereich 18' grenzt an den Bodenbereich 24' an.

Figuren 5a, 5b und 5c zeigen faltbare Verbindungselemente 14, welche nicht mit einem Zuschnitt 12 verbunden sind.

In Figur 5a ist ein zu einem Rahmen faltbarer Zuschnitt 26 dargestellt. Der zum Rahmen faltbare Zuschnitt 26 weist 4 Faltlinien 38 auf, welche diesen in fünf Bereiche unterteilen, von denen vier gleich groß sind.

Figur 5b zeigt einen in "L"-Form faltbaren Zuschnitt 28. Dieser kann entlang einer Faltlinie 38 um 90° gefaltet werden, so dass die "L"-Form entsteht.

Figur 5c zeigt einen in "U"-Form faltbaren Zuschnitt 30, welcher zwei zueinander parallele Faltlinien 38 aufweist. Diese Faltlinien 38 definieren jeweils einen Bereich, der bei einem aufeinander zu Falten um 90° entstehenden "U"-Form.

Figur 6 zeigt das Schließen einer zweiten nicht erfindungsgemäßen Ausführungsform der Schutzhülle 10, welche aus einem Zuschnitt 12 ohne fest verbundene Verbindungselemente 14 gefaltet wird.

Zuerst wird ein zu einem Rahmen faltbares Verbindungselement 26, welches als Magnetelement ausgeführt ist, um die Seitenflächen des zu schützenden Gegenstands 32 herumgelegt und dabei zu einem Rahmen gefaltet, der im Wesentlichen die Seitenflächen des Gegenstands 32 überdeckt. Der Gegenstand 32 wird zusammen mit dem Rahmen auf den Frontwandbereich 16' eines Zuschnitts 12 abgelegt und der Deckelbereich 22', die Seitenwandbereiche 20' und der Bodenbereich werden an den Gegenstand 32 durch Falten angelegt. Anschließend kann auch der Rückwandbereich 18' an den Gegenstand 32 durch Falten angelegt werden. An der Kante des aus dem Zuschnitt entstandenen Quaders, an dem die Seitenwandbereiche 20' an den Rückwandbereich 18' stoßen, werden jeweils ein "L"-förmiges Verbindungselement 28, welche als Magnetelemente ausgeführt sind, aufgelegt. Diese wirken mit dem rahmenförmigen Verbindungselement 26 zusammen und fixieren den Zuschnitt 12 an diesen Stellen in der Quaderform. Zuletzt wird ein "U"-förmiges Verbindungselement 30, welches ebenfalls als Magnetelement ausgeführt ist, aufgelegt, wobei die beiden Schenkel des "U" den Deckelbereich 22' sowie den Bodenbereich' im Wesentlichen überdecken und dabei ebenfalls mit dem rahmenförmigen Verbindungselement 26 zusammenwirken. Die Schutzhülle 10 ist nun verschlossen und wird durch die Magnetkräfte der Verbindungselemente 14 in der Quaderform fixiert. Zusätzlich werden die Spalte in den Bereichen des Quaders, an denen zwei Flächen des Zuschnitts 12 aneinanderstoßen, durch die Verbindungselemente 14 staubdicht abgeschlossen.

Figur 7 zeigt eine Schutzhülle 10 mit einem Beleuchtungsmittel 36, in einer Schnittdarstellung von der Seite. Das Beleuchtungsmittel 36 ist hier als eine LED-Leiste ausgeführt und beleuchtet den Innenraum der Schutzhülle 10 und damit den im Inneren der Schutzhülle 10 aufgenommen Gegenstand 32. In dieser Variante werden die Abmessungen der Schutzhülle 10 bevorzugt größer als die des zu schützenden Gegenstands gewählt. Um den Gegenstand 32 ästhetisch ansprechend präsentieren zu können, umfasst die Schutzhülle 10 in der in Figur 7 dargestellten Variante zusätzlich einen Sockel 34, auf dem der Gegenstand 32 aufgenommen ist. Der Sockel 34 wird beispielsweise aus dem gleichen Kunststoffmaterial wie der Zuschnitt hergestellt und kann mit dem Boden 24 insbesondere über Magnetelemente verbunden sein.

Um die Schutzhülle 10 an einer Magnettafel befestigen zu können, weist die Rückwand 18 in der dargestellten Ausführungsform ein als Magnetelement ausgeführtes Verbindungselement 14 auf. Dieses ist an der Außenseite der Schutzhülle 10 angeordnet.

Die Erfindung ist nicht auf die hier beschriebenen Ausführungsbeispiele und die darin hervorgehobenen Aspekte beschränkt. Vielmehr ist innerhalb des durch die Ansprüche angegebenen Bereichs eine Vielzahl von Abwandlungen möglich, die im Rahmen fachmännischen Handelns liegen.

## Patentansprüche

1. Schutzhülle (10) mit einem Boden (24), zwei Seitenwänden (20) einer Frontwand (16), einer Rückwand (18) und einem Deckel (22), umfassend einen einstückig ausgebildeten Zuschnitt (12) aus einem Kunststoffmaterial, wobei der Zuschnitt (12) einen Bodenbereich (24'), einen Rückwandbereich (18'), einen Frontwandbereich (16'), zwei Seitenwandbereiche (20') und einen Deckelbereich (24') aufweist und der Zuschnitt (12) in einer Quaderform gefaltet ist, wobei die Schutzhülle (10) Verbindungselemente (14) mit Magnetelementen und gegebenenfalls Gegenelementen aufweist und wobei die Verbindungselemente (14) derart ausgebildet und angeordnet sind, dass die Kanten des Zuschnitts (12), die in der gefalteten Quaderform aneinanderstoßen, durch die Verbindungselemente (14), die magnetische Anziehungskräfte aufeinander ausüben, zusammengehalten werden, **dadurch gekennzeichnet, dass** die Verbindungselemente (14) mit dem Zuschnitt (12) verbunden sind und ein erster Teil der Verbindungselemente (14) bündig mit den Außenrändern des Zuschnitts (12) abschließen und ein zweiter Teil der Verbindungselemente (14) über die Außenränder des Zuschnitts (12) hinausragen, wobei jeweils ein bündig abschließendes Verbindungselement (14) mit einem über den Außenrand hinausragenden Verbindungselement (14) zusammenwirkt.

2. Schutzhülle (10) nach Anspruch 1, **dadurch gekennzeichnet, dass** zumindest ein Verbindungselement (14) faltbar ausgeführt ist.

3. Schutzhülle (10) nach Anspruch 1 oder 2, **dadurch gekennzeichnet, dass** das Kunststoffmaterial ausgewählt ist aus einem Polyester wie Polyethylenterephthalat (PET), Polyvinylchlorid (PVC), Polypropylen (PP), Polyethylen (PE), Polycarbonat (PC), Styrol-Copolymeren oder einem Blend verschiedener Polymere.

4. Schutzhülle (10) nach einem der Ansprüche 1 bis 3, **dadurch gekennzeichnet, dass** der Zuschnitt (12) zumindest in Teilbereichen transparent ist.

5. Schutzhülle (10) nach einem der Ansprüche 1 bis 4, **dadurch gekennzeichnet, dass** auf der Rückwand (18) ein Magnetelement derart angeordnet ist, dass die Schutzhülle an einer magnetischen Wand befestigt werden kann.

6. Schutzhülle (10) nach einem der Ansprüche 1 bis 5, **dadurch gekennzeichnet, dass** die Magnetelemente als Permanentmagnete ausgeführt sind, insbesondere als permanentmagnetische Folie und/oder als permanentmagnetisches Band.

7. Schutzhülle (10) nach einem der Ansprüche 1 bis 6, **dadurch gekennzeichnet, dass** die Gegenelemente nicht permanentmagnetisch ausgeführt sind, insbesondere als ein Metallblech oder eine Metallfolie, und von den jeweiligen Magnetelementen angezogen werden.

8. Schutzhülle (10) nach einem der Ansprüche 1 bis 7, **dadurch gekennzeichnet, dass** bei dem Zuschnitt (12) der Rückwandbereich (18') und der Frontwandbereich (16') an den Bodenbereich (24') angrenzen, der Deckelbereich (22') an den Frontwandbereich (16') oder den Rückwandbereich (18') angrenzt und dass die beiden Seitenbereiche (22') an den Bodenbereich (24'), den Frontwandbereich (16') oder an den Rückwandbereich (18') angrenzen.

9. Schutzhülle (10) nach einem der Ansprüche 1 bis 8, **dadurch gekennzeichnet, dass** die Verbindungselemente (14) mittels Kleben, Schweißen, Vernähen oder Laminieren fest mit dem Zuschnitt (12) verbunden sind.

10. Schutzhülle (10) nach einem der Ansprüche 1 bis 9, weiter umfassend Beleuchtungsmittel (36) zur Beleuchtung eines in der Schutzhülle (10) aufgenommenen Gegenstands (32).

11. Faltbogen (11) umfassend einen Zuschnitt (12) aus einem Kunststoffmaterial und an dem Zuschnitt (12) befestigte Verbindungselemente (14), **dadurch gekennzeichnet, dass** der Faltbogen (11) derart ausgestaltet ist, dass dieser zu einer Schutzhülle (10) gemäß Anspruch 9 faltbar ist, wobei der Faltbogen (12) durch magnetische Anziehungskräfte in der gefalteten Form zusammengehalten wird.

12. Verfahren zur Herstellung einer Schutzhülle (10) gemäß einem der Ansprüche 1 bis 10, **dadurch gekennzeichnet, dass** ein zu schützender Gegenstand (32) auf einem Zuschnitt (12) abgelegt wird und im Anschluss die Schutzhülle (10) unter Verwendung von Verbindungselementen (14) um den zu schützenden Gegenstand (32) zu der quaderförmigen Schutzhülle (10) zusammengefaltet wird, wobei die Verbindungselemente (14) so angeordnet werden, dass die Kanten des Zuschnitts (12), die in der gefalteten Quaderform aneinanderstoßen, durch die Verbindungselemente (14), die magnetische Anziehungskräfte aufeinander ausüben, zusammengehalten werden.

## Claims

1. A protective cover (10) with a base (24), two side walls (20), a front wall (16), a rear wall (18) and a lid (22), comprising a blank (12) which is formed integrally and is composed of a plastics material, wherein the blank (12) has a base region (24'), a rear wall region (18'), a front wall region (16'), two side wall regions (20') and a lid region (24'), and the blank (12) is folded in a cuboidal shape, **characterized in that** the protective cover (10) has connecting elements (14) with magnetic elements and optionally counter elements, wherein the connecting elements (14) are designed and arranged in such a manner that the edges of the blank (12) that butt against one another in the folded cuboidal shape are held together by the connecting elements (14) which exert magnetic attraction forces on one another, and **in that in that** the connecting elements (14) are connected to the blank (12) and a first portion of the connecting elements (14) ends flush with the outer borders of the blank (12) and a second portion of the connecting elements (14) projects beyond the outer borders of the blank (12), wherein a connecting element (14) ending flush in each case interacts with a connecting element (14) projecting beyond the outer border.

2. The protective cover (10) as claimed in claim 1, **characterized in that** at least one connecting element (14) is designed to be foldable.

3. The protective cover (10) as claimed in claim 1 or 2, **characterized in that** the plastics material is selected from a polyester, such as polyethyleneterephthalate (PET), polyvinylchloride (PVC), polypropylene (PP), polyethylene (PE), polycarbonate (PC), styrene-copolymers or a mixture of various polymers.

4. The protective cover (10) as claimed in one of claims 1 to 3, **characterized in that** the blank (12) is transparent at least in partial regions.

5. The protective cover (10) as claimed in one of claims 1 to 4, **characterized in that** a magnetic element is arranged on the rear wall (18) in such a manner that the protective cover can be fastened to a magnetic wall.

6. The protective cover (10) as claimed in one of claims 1 to 5, **characterized in that** the magnetic elements are designed as permanent magnets, in particular as a permanently magnetic film and/or as a permanently magnetic band.

7. The protective cover (10) as claimed in one of claims 1 to 6, **characterized in that** the counter elements are not designed to be permanently magnetic, and are designed in particular in the form of a metal sheet or a metal foil, and are attracted by the respective magnetic elements.

8. The protective cover (10) as claimed in one of claims 1 to 7, **characterized in that**, in the case of the blank (12), the rear wall region (18') and the front wall region (16') are adjacent to the base region (24'), the lid region (22') is adjacent to the front wall region (16') or to the rear wall region (18'), and **in that** the two side regions (22') are adjacent to the base region (24'), the front wall region (16') or to the rear wall region (18').

9. The protective cover (10) as claimed in one of claims 1 to 8, **characterized in that** the connecting elements (14) are connected fixedly to the blank (12) by means of adhesive bonding, welding, sewing or laminating.

10. The protective cover (10) as claimed in one of claims 1 to 9, furthermore comprising illuminating means (36) for illuminating an item (32) accommodated in the protective cover (10).

11. A folding sheet (11) comprising a blank (12) composed of a plastics material and connecting elements (14) fastened to the blank (12), **characterized in that** the folding sheet (11) is configured in such a manner that the latter is foldable to form a protective cover (10) as claimed in claim 9, wherein the folding sheet (12) is held together in the folded shape by magnetic attraction forces.

12. A method for producing a protective cover (10) as claimed in one of claims 1 to 10, **characterized in that** an item (32) which is to be protected is deposited on a blank (12) and then the protective cover (10) is folded up using connecting elements (14) around the item (32) to be protected to form the cuboidal protective cover (10), wherein the connecting elements (14) are arranged in such a manner that the edges of the blank (12) that butt against one another in the folded cuboidal shape are held together by the connecting elements (14) which exert magnetic attraction forces on one another.

## Revendications

1. Enveloppe de protection (10) comportant un fond (24), deux panneaux latéraux (20), un panneau avant (16), un panneau arrière (18) et un couvercle (22), comprenant une découpe (12) réalisée d'une seule pièce en matériau synthétique, la découpe (12) présentant une partie de fond (24'), une partie de panneau arrière (18'), une partie de panneau avant (16'), deux parties de panneaux latéraux (20') et une partie de couvercle (24') et la découpe (12) est pliée sous la forme d'un parallélépipède, l'enveloppe de protection (10) comportant des éléments d'assemblage (14) dotés d'éléments magnétiques et, le cas échéant, d'éléments conjugués, et les éléments d'assemblage (14) étant réalisés et disposés de sorte que les bords de la découpe (12), qui se touchent lorsque celle-ci a une forme parallélépipédique pliée, soient maintenus ensemble par les éléments d'assemblage (14) qui exercent des forces d'attraction magnétiques les uns sur les autres, **caractérisée en ce que** les éléments d'assemblage (14) sont solidaires de la découpe (12) et une première partie des éléments d'assemblage (14) affleurent contre les bords extérieurs de la découpe (12) et une deuxième partie des éléments d'assemblage (14) dépassent des bords extérieurs de la découpe (12), chaque élément d'assemblage (14) se terminant en affleurement coopérant avec un élément d'assemblage (14) qui dépasse du bord extérieur.

2. Enveloppe de protection (10) selon la revendication 1, **caractérisée en ce qu'**au moins un élément d'assemblage (14) est pliable.

3. Enveloppe de protection (10) selon la revendication 1 ou 2, **caractérisée en ce que** le matériau synthétique est choisi parmi des polyesters comme le polytéréphtalate d'éthylène (PET), le polychlorure de vinyle (PVC), le polypropylène (PP), le polyéthylène (PE), le polycarbonate (PC), les copolymères styrol ou un mélange de divers polymères.

4. Enveloppe de protection (10) selon l'une quelconque des revendications 1 à 3, **caractérisée en ce que** la découpe (12) est transparente au moins par parties.

5. Enveloppe de protection (10) selon l'une quelconque des revendications 1 à 4, **caractérisée en ce qu'**un élément magnétique est disposé sur le panneau arrière (18) de sorte que l'enveloppe de protection puisse être fixée sur une paroi magnétique.

6. Enveloppe de protection (10) selon l'une quelconque des revendications 1 à 5, **caractérisée en ce que** les éléments magnétiques sont réalisés en tant qu'aimants permanents, en particulier en tant que feuille magnétique permanente et/ou en tant que bande magnétique permanente.

7. Enveloppe de protection (10) selon l'une quelconque des revendications 1 à 6, **caractérisée en ce que** les éléments conjugués ne sont pas réalisés de manière à être à aimentation permanente, en particulier en tant que tôle métallique ou feuille métallique, et sont attirés par les éléments magnétiques correspondants.

8. Enveloppe de protection (10) selon l'une quelconque des revendications 1 à 7, **caractérisée en ce que** la partie de panneau arrière (18') et la partie de panneau avant (16') de la découpe (12) sont adjacentes à sa partie de fond (24'), la partie de couvercle (22') est adjacente à la partie de panneau avant (16') ou à la partie de panneau arrière (18) et **en ce que** les deux parties latérales (22') sont adjacentes à la partie de fond (24'), à la partie de panneau avant (16') ou à la partie de panneau arrière (18').

9. Enveloppe de protection (10) selon l'une quelconque des revendications 1 à 8, **caractérisée en ce que** les éléments d'assemblage (14) sont fixés sur la découpe (12) par collage, soudage, couturage ou laminage.

10. Enveloppe de protection (10) selon l'une quelconque des revendications 1 à 9, comprenant en outre un moyen d'éclairage (36) destiné à éclairer un objet (32) logé dans l'enveloppe de protection (10).

11. Feuille pliable (11) comprenant une découpe (12) réalisée en matériau synthétique et des éléments d'assemblage (14) fixés sur la découpe (12), **caractérisée en ce que** la feuille pliable (11) est conçue de sorte à pouvoir être pliée sous la forme d'une enveloppe de protection (10) selon la revendication 9, la feuille pliable (12) étant maintenue dans la forme pliée par des forces d'attraction magnétiques.

12. Procédé de fabrication d'une enveloppe de protection (10) selon l'une quelconque des revendications 1 à 10, **caractérisé en ce qu'**un objet à protéger (32) est déposé sur une découpe (12) et qu'ensuite, l'enveloppe de protection (10) est pliée, moyennant des éléments d'assemblage (14), sous la forme d'une enveloppe de protection parallélépipédique autour de l'objet à protéger (32), les éléments d'assemblage (14) étant disposés de sorte que les bords de la découpe (12), qui se touchent lorsque celle-ci a une forme parallélépipédique pliée, soient maintenus en place par les éléments d'assemblage (14) qui exercent des forces d'attraction magnétiques les uns sur les autres.
